# EUROPÄISCHE PATENTANMELDUNG

(11) **EP 1 719 835 A1**
(43) Veröffentlichungstag der Anmeldung: **08.11.2006**
(21) Anmeldenummer: 06111077.1
(22) Anmeldetag: 14.03.2006
(51) Int. Cl.: D21F 1/48

(54) **Maschine zur Herstellung einer Faserstoffbahn**

(30) Priorität: 04.05.2005 DE 102005020739
(71) Anmelder: Voith Patent GmbH, 89522 Heidenheim (DE)
(72) Erfinder: Schmidt-Rohr, Volker, 89522 Heidenheim (DE); Jaschinski, Thomas, Dr., 89522 Heidenheim (DE); Rühl, Thomas, 73249 Wernau (DE); Kahl, Peter, 89547 Gerstetten (DE)
(74) Vertreter: Kunze, Klaus

(57) **Zusammenfassung**

Die Erfindung betrifft eine Maschine zur Herstellung einer Faserstoffbahn, insbesondere einer Papier- oder Kartonbahn, mit mindestens einem umlaufenden porösen und mindestens eine Faserstoffsuspension tragenden Band (2; 2.1, 2.2), insbesondere einem Siebband, und mit einem Leistenteil (1), das mit mehreren das laufende Band (2; 2.1, 2.2) berührenden Leisten (3.n) mit einer jeweiligen Leistenbreite (TLₙ; TLₐ) bestückt ist, die sich quer zur Laufrichtung (L) des mindestens einen Bands (2; 2.1, 2.2) erstrecken und dazwischen liegende Schlitze (4.m) mit einer jeweiligen Schlitzbreite (TSₘ; TSₐ) begrenzen und somit eine Leistenstruktur (T) ausbilden.

Die erfindungsgemäße Maschine ist dadurch gekennzeichnet, dass zumindest ein Teil (Tₜₑᵢₗ) der Leistenstruktur (T) möglichst unregelmäßig ausgebildet ist, wobei die Unregelmäßigkeit sich auf die von den Leisten (3.n) gebildeten Teilungsbreiten (TLₙ; TLₐ) in Maschinenlaufrichtung (L), die Leistenbreiten (TLₙ; TLₐ) und/oder die Schlitzbreiten (TSₘ; TSₐ) erstreckt.

## Beschreibung

Die Erfindung betrifft eine Maschine zur Herstellung einer Faserstoffbahn, insbesondere einer Papier- oder Kartonbahn, mit mindestens einem umlaufenden porösen und mindestens eine Faserstoffsuspension tragenden Band, insbesondere einem Siebband, und mit einem Leistenteil, das mit mehreren das laufende Band berührenden Leisten mit einer jeweiligen Leistenbreite bestückt ist, die sich quer zur Laufrichtung des mindestens einen Bands erstrecken und dazwischen liegende Schlitze mit einer jeweiligen Schlitzbreite begrenzen und somit eine Leistenstruktur ausbilden.

Eine derartige Maschine ist beispielsweise aus der europäischen Patentschrift EP 0 831 173 B1 bekannt.

Bei schnelllaufenden Maschinen zur Herstellung einer Faserstoffbahn, insbesondere einer Papier- oder Kartonbahn, treten bei ausgewählten Formern, bei bestimmten Entwässerungsbedingungen und bei bestimmten Formiersiebtypen Störungen in der Blattstruktur der hergestellten Faserstoffbahn auf. Werden gleiche Leistenstrukturen hintereinander gesetzt, so können sich lange und ausgeprägte Streifen in Maschinenlaufrichtung ausbilden. Diese Störungen treten insbesondere bei Doppelsiebformern auf, sofern zudem geringe Stoffauflaufstoffdichten, das heißt für ein bestimmtes Flächengewicht hohe Wassermengen verwendet werden. Die Störungen äußern sich, wie bereits gesagt, in Streifen, die in Maschinenlaufrichtung ausgerichtet sind. In Maschinenquerrichtung liegen dabei mehrere Streifen nebeneinander. Die Streifen führen unter anderem zu Flächengewichtsstreifen.

Bei derartigen Doppelsiebformern wird die Formation der herzustellenden Faserstoffbahn durch von Leisten generierte und in die Faserstoffsuspension eingebrachte Leistenpulse verbessert. Dabei sind die Leisten eines Leistenteils entweder fest installiert oder flexibel anpressbar. Übliche Leistenstrukturen bestehen aus Leisten gleicher Breite, die mit gleichen Leistenabständen zueinander installiert werden. Daraus ergibt sich eine konstante Teilung der Bestückung.

In verschiedenen Praxisanwendungen finden auch unterschiedliche, das heißt nicht konstante Teilungen ihre Anwendung. So können beispielsweise bevorzugt folgende Teilungspaare realisiert werden:
- eine Leistenbreite von 30 mm und ein Leistenabstand von 30 mm oder
- eine Leistenbreite von 30 mm und ein Leistenabstand von 75 mm oder
- eine Leistenbreite von 15 mm und ein Leistenabstand von 45 mm oder
- eine Leistenbreite von 30 mm und ein Leistenabstand von 45 mm.

Hierbei befinden sich gleiche Teilungspaare mehrfach direkt hintereinander in Blöcken in der Entwässerungstrecke. Innerhalb dieser Blöcke gibt es immer regelmäßige Reihenfolgen von gleichen Teilungspaaren. Dies gilt für besaugte Elemente, wie beispielsweise Formiersauger, ebenso wie für unbesaugte Elemente, wie beispielsweise Formationskästen mit flexibel anpressbaren Formationsleisten.

Der Erfindung liegt die Aufgabe zugrunde, eine verbesserte Maschine der eingangs genannten Art zu schaffen, die die Ausbildung störender und regelmäßiger Streifen in Maschinenlaufrichtung in der Formation einer auf dieser Maschine hergestellten Faserstoffbahn weitestgehend, vorzugsweise vollständig verhindern.

Diese Aufgabe wird erfindungsgemäß dadurch gelöst, dass zumindest ein Teil der Leistenstruktur möglichst unregelmäßig ausgebildet ist, wobei die Unregelmäßigkeit sich auf die von den Leisten gebildeten Teilungsbreiten in Maschinenlaufrichtung, die Leistenbreiten und/oder die Schlitzbreiten erstreckt.

Die erfindungsgemäße Aufgabe wird auf diese Weise vollkommen gelöst.

Diese Ausbildung des Leistenteils gewährleistet, dass selbst bei schnelllaufenden Maschinen zur Herstellung einer Faserstoffbahn, insbesondere einer Papier- oder Kartonbahn, keine Störungen in der Blattstruktur der hergestellten Faserstoffbahn auftreten, und dies unabhängig von der konstruktiven Ausbildung des Formers. Das Auftreten von Störungen in Form von regelmäßigen und in Maschinenlaufrichtung ausgerichteten Streifen wird weitestgehend, vorzugsweise vollständig verhindert.

Der möglichst unregelmäßig ausgebildete Teil der Leistenstruktur ist ≥ 70 %, vorzugsweise ≥ 90 der gesamten Leistenstruktur, da in diesen Bereichen die Störungen bestmöglich verhindert werden. Von Vorteil ist auch, wenn zumindest mehrere sektionale Bereiche der Leistenstruktur möglichst unregelmäßig ausgebildet sind, wobei die sektionalen und möglichst unregelmäßig ausgebildeten Bereiche der Leistenstruktur wiederum ≥70 %, vorzugsweise ≥ 90 der gesamten Leistenstruktur sind. Insgesamt wird bei diesen Ausgestaltungen das Auftreten eventuell möglicher Streifen wirkungsvoll vermieden.

Auch umfasst ein Teil beziehungsweise Bereich gleicher Ausbildung bevorzugt maximal drei, vorzugsweise maximal zwei Leistenpaare, so dass die Entstehung einer Regelmäßigkeit, die zu beschriebenen Störungen führt, im Leistenteil wirkungsvoll unterbunden wird.

Zum Zwecke einer größtmöglichen Einflussnahme auf die Formation der herzustellenden Faserstoffbahn ist das erfindungsgemäße Leistenteil vor dem Immobilitätspunkt der Faserstoffsuspension angeordnet. Vorteilhaft ist hierbei insbesondere, wenn das Leistenteil in einem Bereich angeordnet ist, in welchem die mittlere Stoffdichte der sich bildenden Faserstoffbahn kleiner als 6 % ist.

Das erfindungsgemäße Leistenteil kann in erster bevorzugter Ausgestaltung als eine besaugte Einheit ausgebildet sein, wobei diese besaugte Einheit wiederum einen Formiersauger umfassen kann. Die jeweils zwischen zwei benachbarten Leisten ausgebildeten Schlitze weisen bevorzugt eine Schlitzbreite im Bereich von 10 bis 150 mm, vorzugsweise von 15 bis 100 mm, insbesondere von 20 bis 80 mm auf.

In zweiter bevorzugter Ausführungsform kann das erfindungsgemäße Leistenteil als eine unbesaugte Einheit ausgebildet sein. Dabei kann die unbesaugte Einheit mehrere feste Leisten oder einen Formationskasten mit mehreren vorzugsweise flexibel anpressbaren Formationsleisten umfassen. Die jeweils zwischen zwei benachbarten Leisten ausgebildeten Schlitze weisen bevorzugt eine Schlitzbreite im Bereich von 30 bis 400 mm, vorzugsweise von 50 bis 350 mm, insbesondere von 100 bis 300 mm auf.

Ferner weist die einzelne Leiste bevorzugt eine Leistenbreite im Bereich von 4 bis 90 mm, vorzugsweise von 20 bis 40 mm auf. Die Breitenbereiche sind ausreichend, um ausreichende Leistenimpulse zu generieren und in die Faserstoffsuspension einzubringen.

Da, wie bereits ausgeführt, die beschriebenen Störungen in der Blattstruktur der hergestellten Faserstoffbahn vorzugsweise bei schnelllaufenden Maschinen mit einem Doppelsiebformer auftreten, ist bevorzugt vorgesehen, dass in der Bandschlaufe des zweiten Bands des Doppelsiebformers ein Formiersauger mit einem festen Leistenbelag angeordnet ist und in der Bandschlaufe des ersten Bands des Doppelsiebformers vorzugsweise einzeln anpressbare Formationsleisten gegenüber dem Formiersauger des zweiten Bands angeordnet sind und dass zumindest der Leistenbelag des Formiersaugers und/oder die vorzugsweise einzeln anpressbaren Formationsleisten in erfindungsgemäßer Ausgestaltung ausgebildet ist beziehungsweise sind.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine schematische und ausschnittsweise Seitenansicht eines Leistenteils gemäß dem Stand der Technik;
- Figur 2: eine schematische und ausschnittsweise Seitenansicht eines Leistenteils in erster erfindungsgemäßer Ausführung;
- Figur 3: eine schematische und ausschnittsweise Seitenansicht eines Leistenteils in zweiter erfindungsgemäßer Ausführung; und
- Figur 4: eine schematische Seitenansicht einer Doppelsiebzone eines Doppelsiebformers mit einem erfindungsgemäßen Leistenteil.

Die Figur 1 zeigt eine schematische und ausschnittsweise Seitenansicht eines Leistenteils 1 gemäß dem Stand der Technik. Bei dem dargestellten Leistenteil 1 kann es sich beispielsweise um eine besaugte Einheit, wie beispielsweise einen Formiersauger, handeln.

Das Leistenteil 1 findet seine Verwendung in einer Maschine zur Herstellung einer Faserstoffbahn, insbesondere einer Papier- oder Kartonbahn, mit mindestens einem umlaufenden porösen und mindestens eine Faserstoffsuspension tragenden Band 2, insbesondere einem Siebband. Es ist mit mehreren und das laufende Band 2 berührenden Leisten 3.n (3.1, 3.2, 3.3; n = Anzahl der Leisten) mit einer jeweiligen Leistenbreite TLₙ (TL₁, TL₂; n = Anzahl der Leisten) bestückt, die sich quer zur Laufrichtung L (Pfeil) des Bands 2 erstrecken und dazwischen liegende Schlitze 4.m (4.1, 4.2; m = Anzahl der Schlitze) mit einer jeweiligen Schlitzbreite TSₘ (TS₁, TS₂; m = Anzahl der Schlitze) begrenzen und somit eine Leistenstruktur T ausbilden. TL₁ und TS₁ sind die Parameter für das erste Leistenpaar; TLₘ und TSₘ sind die Parameter für das m-te Leistenpaar und TLₙ der Parameter für die n-te und damit letzte Leiste in Laufrichtung des Bands 2.

Gemäß dem Stand der Technik gilt für das Leistenteil 1, dass TL₁ = TL₂ = ... = TLₙ und TS₁ = TS₂ = ... = TSₘ ist, wobei n = m + 1 ist.

Die Figur 2 zeigt nun eine schematische und ausschnittsweise Seitenansicht eines Leistenteils 1 in erster erfindungsgemäßer Ausführung. Es ist beispielsweise als eine besaugte Einheit ausgebildet, die einen Formiersauger umfassen kann.

Das Leistenteil 1 ist wiederum mit mehreren und das laufende Band 2 berührenden Leisten 3.n (3.1, 3.2, 3.3, 3.4) mit einer jeweiligen Leistenbreite TLₙ (TL₁, TL₂, TL₃) bestückt, die sich quer zur Laufrichtung L (Pfeil) des Bands 2 erstrecken und dazwischen liegende Schlitze 4.m (4.1, 4.2, 4.3) mit einer jeweiligen Schlitzbreite TSₘ (TS₁, TS₂, TS₃) begrenzen und somit eine Leistenstruktur T ausbilden.

Jedoch ist nunmehr zumindest ein Teil der Leistenstruktur T_{teil.a} (Summe aus T_{teil.1} und T_{teil.2}), wobei 1 ≤ a ≤ m ist, möglichst unregelmäßig ausgebildet, wobei die Unregelmäßigkeit sich auf die von den Leisten 3.n gebildeten Teilungsbreiten (Summe T_{teil.a} aus TLₐ und TSₐ, wobei 1 ≤ a ≤ m ist) in Maschinenlaufrichtung L (Pfeil), die Leistenbreiten TLₙ und/oder die Schlitzbreiten TSₘ erstreckt. Dabei ist der möglichst unregelmäßig ausgebildete Teil der Leistenstruktur T_{teil.a} ≥ 70 %, vorzugsweise ≥ 90 der gesamten Leistenstruktur T.

Das Leistenteil 1 ist vor dem Immobilitätspunkt der von dem laufenden Band 2 getragenen, jedoch nicht explizit dargestellten Faserstoffsuspension angeordnet. Das Leistenteil 1 ist also in einem Bereich angeordnet, in welchem die mittlere Stoffdichte der sich bildenden Faserstoffbahn kleiner als 6 % ist.

Weiterhin weist die einzelne Leiste 3.n (3.1, 3.2, 3.3, 3.4) eine Leistenbreite TLₙ (TL₁, TL₂, TL₃) im Bereich von 4 bis 90 mm, vorzugsweise von 20 bis 40 mm auf. Die Leistenbreite TLₙ (TL₁, TL₂, TL₃) des Leistenteils 1 der Figur 2 können beispielsweise nachfolgende Werte in genannter Reihenfolge annehmen: 90 mm, 20 mm, 40 mm, 20 mm, 25 mm, 40 mm, 30 mm und 20 mm.

Die jeweils zwischen zwei benachbarten Leisten 3.a und 3.b ausgebildeten Schlitze 4.m (4.1, 4.2, 4.3) weisen eine Schlitzbreite TSₘ (TS₁, TS₂, TS₃) im Bereich von 10 bis 150 mm, vorzugsweise von 15 bis 100 mm, insbesondere von 20 bis 80 mm auf. Die Schlitzbreiten (TL₁, TL₂, TL₃) des Leistenteils 1 der Figur 2 können beispielsweise nachfolgende Werte in genannter Reihenfolge annehmen: 30 mm, 20 mm, 30 mm, 25 mm, 30 mm, 40 mm und 20 mm.

Die Unregelmäßigkeit der Leistenstruktur T_{teil.a} (T_{teil.1}, T_{teil.2}) erstreckt sich also sowohl auf die von den Leisten 3.n (3.1, 3.2, 3.3, 3.4) gebildeten Teilungsbreiten (Summe T_{teil.a} aus TLₐ und TSₐ, wobei 1 ≤ a ≤ m ist) in Maschinenlaufrichtung L (Pfeil), die Leistenbreiten TLₙ (TL₁, TL₂, TL₃) und die Schlitzbreiten TSₘ (TS₁, TS₂, TS₃). Die Teilungspaare sind also allesamt regellos angeordnet, das heißt es gibt keine systematischen Wiederholungen.

Die Figur 3 zeigt eine schematische und ausschnittsweise Seitenansicht eines Leistenteils 1 in zweiter erfindungsgemäßer Ausführung. Es ist beispielsweise wiederum als eine besaugte Einheit ausgebildet, die einen Formiersauger umfassen kann. Jedoch kann das Leistenteil 1 auch eine unbesaugte Einheit mit mehreren festen Leisten oder einen Formationskasten mit mehreren vorzugsweise flexibel anpressbaren Formationsleisten umfassen.

Das Leistenteil 1 ist wie die Ausführung der Figur 2 wiederum mit mehreren und das laufende Band 2 berührenden Leisten 3.n (3.1, 3.2, 3.3, 3.4, 3.5) mit einer jeweiligen Leistenbreite TLₙ (TL₁, TL₂, TL₃, TL₄) bestückt, die sich quer zur Laufrichtung L (Pfeil) des Bands 2 erstrecken und dazwischen liegende Schlitze 4.m (4.1, 4.2, 4.3, 4.4) mit einer jeweiligen Schlitzbreite TSₘ (TS₁, TS₂, TS₃, TS₄) begrenzen und somit eine Leistenstruktur T_{teil.a} (Summe aus TLₐ und TSₐ), wobei 1 ≤ a ≤ m ist, ausbilden.

Jedoch sind im Gegensatz zur Ausführung der Figur 2 zwei sektionale Bereiche der Leistenstruktur T_{sekt.1} (Summe aus T_{teil.1} und T_{teil.2}) und T_{sekt.2} (Summe aus T_{teil.3} und T_{teil.4}) möglichst unregelmäßig ausgebildet. Dabei sind die sektionalen und möglichst unregelmäßig ausgebildeten Bereiche der Leistenstruktur T_{sekt.ges} ≥ 70 %, vorzugsweise ≥ 90 der gesamten Leistenstruktur T.

In der Ausführung der Figur 3 ist ersichtlich, dass ein Teil beziehungsweise Bereich gleicher Ausbildung zwei Leistenpaare 3.a und 3.b umfasst. Generell umfasst der Teil beziehungsweise Bereich gleicher Ausbildung maximal drei Leistenpaare.

Das Leistenteil 1 ist erneut vor dem Immobilitätspunkt der von dem laufenden Band 2 getragenen, jedoch nicht explizit dargestellten Faserstoffsuspension angeordnet. Das Leistenteil 1 ist also in einem Bereich angeordnet, in welchem die mittlere Stoffdichte der sich bildenden Faserstoffbahn kleiner als 6 % ist.

Weiterhin weist die einzelne Leiste 3.n (TL₁, TL₂, TL₃, TL₄) eine Leistenbreite TLₙ (TL₁, TL₂, TL₃, TL₄) im Bereich von 4 bis 90 mm, vorzugsweise von 20 bis 40 mm auf. Die Leistenbreiten TLₙ (TL₁, TL₂, TL₃, TL₄) des Leistenteils 1 der Figur 3 können beispielsweise nachfolgende Werte in genannter Reihenfolge annehmen: 90 mm, 20 mm, 40 mm, 20 mm, 25 mm, 40 mm, 30 mm und 20 mm.

Die jeweils zwischen zwei benachbarten Leisten 3.a und 3.b ausgebildeten Schlitze 4.m (4.1, 4.2, 4.3, 4.4) weisen eine Schlitzbreite TSₘ (TS₁, TS₂, TS₃, TS₄) im Bereich von 10 bis 150 mm, vorzugsweise von 15 bis 100 mm, insbesondere von 20 bis 80 mm auf. Die Schlitzbreiten TSₘ (TS₁, TS₂, TS₃, TS₄) des Leistenteils 1 der Figur 2 können beispielsweise nachfolgende Werte in genannter Reihenfolge annehmen: 30 mm, 20 mm, 30 mm, 25 mm, 30 mm, 40 mm und 20 mm.

Die Figur 4 zeigt eine schematische Seitenansicht einer Doppelsiebzone 6 eines Doppelsiebformers 5 mit einem erfindungsgemäßen Leistenteil 1.

Der Doppelsiebformer 5 ist Teil einer Maschine zur Herstellung einer Faserstoffbahn, insbesondere einer Papier- oder Kartonbahn, und umfasst zwei umlaufende poröse Bänder 2.1 und 2.2, insbesondere zwei Siebbänder, die jeweils eine Bandschlaufe 7.1 und 7.2 bilden. Das erste Band (Untersieb, Innensieb) 2.1 läuft über einen Umfangsbereich 9 eines ersten Umlenkelements (Formierwalze) 8 und das zweite Band (Obersieb, Außensieb) 2.2 läuft über einen Umfangsbereich 11 eines zweiten Umlenkelements (Brustwalze) 10. Anschließend laufen die beiden Bänder 2.1 und 2.2 unter Bildung eines keilförmigen Stoffeinlaufspalts 12, der unmittelbar von einem lediglich schematisch angedeuteten Stoffauflauf 13 die mindestens eine Faserstoffsuspension aufnimmt, im Bereich des ersten Umlenkelements 8 zusammen und bilden anschließend zumindest eine vorzugsweise im Wesentlichen vertikale Doppelsiebzone 6.

Abschließend ist die Doppelsiebzone 6 in ihrem Endbereich 14 über ein Trennelement 15, insbesondere Siebsaugwalze 15.1, geführt. Das Trennelement 15 ist derart angeordnet, dass es das erste Band 2.1 und die zu bildende Faserstoffbahn von dem zweiten und über eine Ablaufwalze 16 geführten Band 2.2 trennt. Der Bandverlauf im Bereich des Trennelements 15 kann jedoch auch spiegelbildlich ausgebildet sein. Nach der Bandtrennung sind üblicherweise noch weitere, jedoch nicht explizit dargestellte Saugeinrichtungen in der Bandschlaufe des ersten Bands 2.1 angeordnet.

In der Bandschlaufe 7.2 des zweiten Bands 2.2 ist ein Formiersauger 17 mit einem festen Leistenbelag 18 angeordnet und in der Bandschlaufe 7.1 des ersten Bands 2.1 sind mehrere vorzugsweise einzeln anpressbare Formierleisten 19 gegenüber dem Formiersauger 17 des zweiten Bands 2.2 angeordnet. Es ist vorgesehen, dass zumindest der Leistenbelag 18 des Formiersaugers 17 und/oder die vorzugsweise einzeln anpressbaren Formationsleisten 19 gemäß der Erfindung, wie sie beispielsweise in den Ausführungen der Figuren 2 und 3 dargelegt ist, ausgebildet und angeordnet sind.

Zusammenfassend ist festzuhalten, dass durch die Erfindung eine Maschine der eingangs genannten Art geschaffen wird, die die Ausbildung störender und regelmäßiger Streifen in Maschinenlaufrichtung in der Formation einer auf dieser Maschine hergestellten Faserstoffbahn weitestgehend, vorzugsweise vollständig verhindert.

### Bezugszeichenliste

- 1: Leistenteil
- 2: Band (Siebband)
- 2.1: Erstes Band (Untersieb, Innensieb)
- 2.2: Zweites Band (Obersieb, Außensieb)
- 3.a, 3.b: Leistenpaar
- 3.n: Leiste
- 4.m: Schlitz
- 5: Doppelsiebformer
- 6: Doppelsiebzone
- 7.1: Bandschlaufe des ersten Bands
- 7.2: Bandschlaufe des zweiten Bands
- 8: Erstes Umlenkelement (Formierwalze)
- 9: Umfangsbereich
- 10: Zweites Umlenkelement (Brustwalze)
- 11: Umfangsbereich
- 12: Stoffeinlaufspalt
- 13: Stoffauflauf
- 14: Endbereich
- 15: Trennelement
- 15.1: Siebsaugwalze
- 16: Ablaufwalze
- 17: Formiersauger
- 18: Leistenbelag
- 19: Formierleiste
- L: Laufrichtung (Pfeil)
- n: Anzahl der Leisten
- m: Anzahl der Schlitze
- T: Leistenstruktur
- TLₐ: a-te Leistenbreite

- TLₙ: Leistenbreite
- TSₐ: a-te Schlitzbreite
- T_{sekt.1}, T_{sekt.2}: Sektionaler Bereich der Leistenstruktur
- T_{sekt.ges}: Bereich der Leistenstruktur
- TSₘ: Schlitzbreite
- T_{teil.a}: Teil der Leistenstruktur

## Patentansprüche

1. Maschine zur Herstellung einer Faserstoffbahn, insbesondere einer Papier- oder Kartonbahn, mit mindestens einem umlaufenden porösen und mindestens eine Faserstoffsuspension tragenden Band (2; 2.1, 2.2), insbesondere einem Siebband, und mit einem Leistenteil (1), das mit mehreren das laufende Band (2; 2.1, 2.2) berührenden Leisten (3.n) mit einer jeweiligen Leistenbreite (TLₙ; TLₐ) bestückt ist, die sich quer zur Laufrichtung (L) des mindestens einen Bands (2; 2.1, 2.2) erstrecken und dazwischen liegende Schlitze (4.m) mit einer jeweiligen Schlitzbreite (TSₘ; TSₐ) begrenzen und somit eine Leistenstruktur (T) ausbilden,
**dadurch gekennzeichnet,**
**dass** zumindest ein Teil der Leistenstruktur (Tₜₑᵢₗ) möglichst unregelmäßig ausgebildet ist, wobei die Unregelmäßigkeit sich auf die von den Leisten (3.n) gebildeten Teilungsbreiten (TLₙ; TLₐ) in Maschinenlaufrichtung (L), die Leistenbreiten (TLₙ; TLₐ) und/oder die Schlitzbreiten (TSₘ; TSₐ) erstreckt.

2. Maschine nach Anspruch 1,
**dadurch gekennzeichnet,**
**dass** der möglichst unregelmäßig ausgebildete Teil der Leistenstruktur (Tₜₑᵢₗ) ≥70 %, vorzugsweise ≥ 90 der gesamten Leistenstruktur (T) ist.

3. Maschine nach Anspruch 1,
**dadurch gekennzeichnet,**
**dass** zumindest mehrere sektionale Bereiche (T_{sekt.1}, T_{sekt.2}) der Leistenstruktur (T) möglichst unregelmäßig ausgebildet sind.

4. Maschine nach Anspruch 3,
**dadurch gekennzeichnet,**
**dass** die sektionalen und möglichst unregelmäßig ausgebildeten Bereiche der Leistenstruktur (T_{sekt.ges}) ≥ 70 %, vorzugsweise ≥ 90 der gesamten Leistenstruktur (T) sind.

5. Maschine nach Anspruch 2 oder 4,
**dadurch gekennzeichnet,**
**dass** ein Teil (Tₜₑᵢₗ) beziehungsweise Bereich (T_{sekt.1}, T_{sekt.2}) gleicher Ausbildung maximal drei, vorzugsweise maximal zwei Leistenpaare (3.a, 3.b) umfasst.

6. Maschine nach einem der vorhergehenden Ansprüche,
**dadurch gekennzeichnet,**
**dass** das Leistenteil (1) vor dem Immobilitätspunkt der Faserstoffsuspension angeordnet ist.

7. Maschine nach einem der vorhergehenden Ansprüche,
**dadurch gekennzeichnet,**
**dass** das Leistenteil (1) in einem Bereich angeordnet ist, in welchem die mittlere Stoffdichte der sich bildenden Faserstoffbahn kleiner als 6 % ist.

8. Maschine nach einem der vorhergehenden Ansprüche,
**dadurch gekennzeichnet,**
**dass** das Leistenteil (1) als eine besaugte Einheit (17) ausgebildet ist.

9. Maschine nach Anspruch 8,
**dadurch gekennzeichnet,**
**dass** die besaugte Einheit einen Formiersauger (17) umfasst.

10. Maschine nach Anspruch 9,
**dadurch gekennzeichnet,**
**dass** die jeweils zwischen zwei benachbarten Leisten (3.a, 3.b) ausgebildeten Schlitze (4.m) eine Schlitzbreite (TSₘ; TSₐ) im Bereich von 10 bis 150 mm, vorzugsweise von 15 bis 100 mm, insbesondere von 20 bis 80 mm aufweisen.

11. Maschine nach einem der Ansprüche 1 bis 7,
**dadurch gekennzeichnet,**
**dass** das Leistenteil (1) als eine unbesaugte Einheit ausgebildet ist.

12. Maschine nach Anspruch 11,
**dadurch gekennzeichnet,**
**dass** die unbesaugte Einheit mehrere feste Leisten umfasst.

13. Maschine nach Anspruch 11,
**dadurch gekennzeichnet,**
**dass** die unbesaugte Einheit einen Formationskasten mit mehreren vorzugsweise flexibel anpressbaren Formationsleisten umfasst.

14. Maschine nach Anspruch 13,
**dadurch gekennzeichnet,**
**dass** die jeweils zwischen zwei benachbarten Leisten (3.a, 3.b) ausgebildeten Schlitze (4.m) eine Schlitzbreite (TSₘ; TSₐ) im Bereich von 30 bis 400 mm, vorzugsweise von 50 bis 350 mm, insbesondere von 100 bis 300 mm aufweisen.

15. Maschine nach einem der vorhergehenden Ansprüche,
**dadurch gekennzeichnet,**
**dass** die einzelne Leiste (3.n) eine Leistenbreite (TLₘ; TLₐ) im Bereich von 4 bis 90 mm, vorzugsweise von 20 bis 40 mm aufweist.

16. Maschine nach einem der vorhergehenden Ansprüche,
**dadurch gekennzeichnet,**
**dass** sie zwei umlaufende poröse und einen Doppelsiebformer (5) bildende Bänder (2.1, 2.2), insbesondere zwei Siebbänder, umfasst, wobei in der Bandschlaufe (7.2) des zweiten Bands (2.2) ein Formiersauger (17) mit einem festen Leistenbelag (18) angeordnet ist und in der Bandschlaufe (7.1) des ersten Bands (2.1) vorzugsweise einzeln anpressbare Formationsleisten (19) gegenüber dem Formiersauger (17) des zweiten Bands (2.2) angeordnet sind und wobei zumindest der Leistenbelag (18) des Formiersaugers (17) und/oder die vorzugsweise einzeln anpressbaren Formationsleisten (19) nach einem der vorhergehenden Ansprüche ausgebildet ist beziehungsweise sind.
